# FASCICULE DE BREVET EUROPEEN

(11) **EP 0 453 357 B1**
(45) Date de publication et mention de la délivrance du brevet: **14.06.1995**
(21) Numéro de dépôt: 91400992.3
(22) Date de dépôt: 15.04.1991
(51) Int. Cl.: B05B 11/00

(54) **Dispositif vaporisateur-doseur**
Sprüh- und Dosiervorrichtung
Spraying- and metering device

(30) Priorité: 19.04.1990 FR 9005026
(43) Date de publication de la demande: 23.10.1991
(73) Titulaire: Platel, Frédéric, 76260 Eu (FR); Jumel, Bernard, F-60750 Choisy Au Bac (FR)
(72) Inventeur: Platel, Frédéric, 76260 Eu (FR); Jumel, Bernard, F-60750 Choisy Au Bac (FR)
(74) Mandataire: Armengaud Ainé, Alain

(56) Documents cités:
- EP-A- 0 339 125
- DE-C- 85 608
- US-A- 4 050 860

## Description

La présente invention concerne un dispositif vaporisateur-doseur à commande manuelle du type comportant une pompe mécanique à piston et plongeur assurant l'aspiration d'un liquide à vaporiser qui est délivré à une buse de pulvérisation. Des exemples de réalisation de tels dispositifs sont décrits notamment dans EP-A-0025224 et FR-A-2374536.

D'une façon générale, de tels dispositifs vaporisateurs-doseurs sont destinés notamment à la distribution de produits liquides ou visqueux, selon de faibles doses, par exemple des échantillons de parfums ou de cosmétiques ou de produits pharmaceutiques.

Par ailleurs, le brevet BAUMANN DE-A-85608 décrit un système doseur pour produits liquides comportant essentiellement une pompe du type mécanique positionnée au niveau du col du récipient contenant le produit à distribuer et dans lequel le corps de ladite pompe est emmanché à force dans une pièce intermédiaire qui coopère grâce à un manchon élastique avec le col dudit récipient qui l'enserre, ledit corps, se prolongeant par une partie inférieure dans le produit à distribuer, appelée tube plongeur, l'ensemble étant en outre pourvu, au niveau du corps de ladite pompe d'un trou d'évent pour la mise à l'air libre.

On connaît également le brevet européen EP-A-0 339 125, ce dernier décrivant un dispositif doseur de pulvérisation pour produits liquides ou visqueux dans lequel la pompe de type mécanique est positionnée, avec l'aide d'un organe élastique, dans un récipient contenant le produit à distribuer, le corps de la pompe présentant une zone d'emmanchement de forme permettant la fixation du corps de pompe dans le col du récipient. La partie supérieure du corps de pompe se termine par une collerette qui vient en butée sur le col du récipient. Il est muni également d'une chemise emmanchée à force dans la partie supérieure du corps de pompe, cette chemise se terminant dans sa partie supérieure par une collerette venant en butée contre la collerette du corps de pompe.

Les dispositifs précités et ceux actuellement connus (US-A-4050860 et FR-A-2374536), sont caractérisés par :
- le corps qui comporte le mécanisme de la pompe et doit être monté sur le récipient contenant le liquide à vaporiser par l'intermédiaire d'une bague ou similaire ayant une triple fonction :
- assemblage et fixation du corps sur le récipient par l'accrochage du diamètre intérieur de cette bague sur le diamètre extérieur du col du récipient ;
- fermeture du corps en retenant le mécanisme de la pompe à piston qui est soumis à l'effort d'un ressort de rappel et ; réalisation d'une liaison étanche entre le système vaporisateur-doseur et le col du récipient avec éventuellement l'interposition d'un joint d'étanchéité.

La bague ou clipsage, actuellement considérée comme indispensable par l'Homme de l'art pour constituer l'ensemble vaporisateur-doseur, peut être réalisée sous diverses formes d'exécution telles que notamment bagues à visser, bagues à sertir, manchons à encliqueter et autres types de bagues de types connus.

L'utilisation d'une bague ou d'un clips, si elle s'avère satisfaisante dans le cadre d'applications classiques pour des dispositifs vaporisateurs-doseurs délivrant des doses inférieures à 50 »l, présente, dans le cas d'adaptation à de petits récipients et/ou de faibles ouvertures des inconvénients majeurs, notamment :
- une géométrie encombrante qui s'oppose à une miniaturisation du dispositif vaporisateur-doseur et également du récipient sur lequel il est monté et qui contient le liquide à distribuer ;
- un surcoût de fabrication, dû à la présence de la bague qui constitue un composant supplémentaire et qui impose une opération de montage également supplémentaire, ce surcoût de fabrication étant bien entendu inacceptable dans le cas d'applications grandes séries, notamment pour des échantillons de parfums où l'on recherche un faible prix de revient, ou des géométries difficilement réalisables à moindre coût.

La présente invention se propose donc d'apporter un dispositif doseur ne présentant pas les inconvénients rappelés ci-dessus des solutions selon la technique antérieure et dans lequel le montage s'effectue avec serrage du corps de pompe dans le col du récipient, sans dysfonctionnement de la pompe, en assurant l'étanchéité du récipient et de la pompe sans joint intermédiaire, de manière à distribuer avec précision des doses très faibles par exemple entre 35 et 45 »l.

Compte-tenu de ces états antérieurs de la technique, la présente invention s'est fixé pour objectif un système doseur pour produits liquides ou visqueux
- comportant une pompe de type mécanique, positionnée dans un récipient destiné à contenir le liquide à distribuer, ladite pompe étant emmanchée en force dans le col du récipient,
- le corps de la pompe présentant une zone d'emmanchement qui permet la fixation de la pompe dans le col du récipient et qui se prolonge par une partie inférieure de diamètre extérieur réduit,
- la partie supérieure du corps de pompe étant lisse et cylindrique et se terminant par une collerette qui vient en butée sur le col du récipient,
- une chemise étant également emmanchée de force dans la partie supérieure dudit corps de pompe, cette chemise se terminant en sa partie supérieure par une collerette venant en butée contre la collerette dudit corps,
dans lequel la zone d'emmanchement à force du col du récipient est également lisse et cylindrique, de telle sorte que l'emmanchement du corps de pompe dans le col de récipient est serrant et assure l'étanchéité entre le corps de pompe et le col de récipient sans joint d'étanchéité,
et dans lequel un trou d'évent débouche sur la partie inférieure dudit corps de pompe pour diminuer la surpression lors du montage de la pompe dans le récipient.

Selon l'invention, le trou d'évent est placé sous un épaulement du corps qui est prévu entre la partie cylindrique supérieure de ce dernier, emmanchée à force dans le col du récipient et sa partie inférieure de diamètre réduit. Selon une variante, les moyens pour assurer l'échappement de l'air lors de l'emmanchement consistent en une saignée ménagée dans la surface cylindrique extérieure du corps de pompe sur laquelle débouche le trou d'évent.

Selon une autre caractéristique de la présente invention, le système vaporisateur-doseur comporte une chemise emmanchée à force dans la partie supérieure du corps, cette chemise se terminant à sa partie supérieure par une collerette venant en butée contre la collerette prévue sur ledit corps.

Selon l'invention, la partie inférieure du piston de la pompe est munie d'une jupe qui présente une lèvre annulaire qui, au repos, est maintenue sous une contrainte radiale, ladite lèvre étant coincée entre une collerette, prévue à l'extrémité inférieure du piston, et l'intérieur du corps de pompe, le trou d'évent est prévu sous la lèvre de ladite jupe, lorsque celle-ci est au repos.

D'autres caractéristiques et avantages de la présente invention ressortiront de la description faite ci-après en référence aux dessins annexés, sur lesquels :
- la figure 1 est une vue à grande échelle, en coupe axiale longitudinale d'un système vaporisateur-doseur selon la présente invention et ;
- la figure 2 représente le système selon la présente invention en coupe axiale longitudinale partielle.

En se référant aux dessins, on voit que le dispositif vaporisateur-doseur selon la présente invention comporte, dans cet exemple de réalisation non limitatif, un mécanisme de pompe à piston désigné dans son ensemble par la référence 14 qui est positionné sur le récipient 2, généralement en verre ou en matière plastique, contenant le produit devant être vaporisé, ce récipient étant surmonté d'un col 7 intérieurement lisse et cylindrique. A sa partie supérieure, la pompe à piston 14 est pourvue d'un poussoir de distribution 1.

Selon la présente invention, le corps 3 du mécanisme de la pompe est emmanché à l'intérieur du col 7 du récipient, comme on le voit clairement sur le dessin. Ce corps 3 se prolonge ici d'un seul tenant, dans sa partie inférieure, par un tube de prélèvement 6 qui affleure, comme connu, le fond du récipient 2. La partie supérieure du corps 3 se termine par une collerette 12 qui vient en butée sur le col 7 du récipient 2. Sur une hauteur compatible à un bon maintien du corps 3 et qui est ici légèrement plus importante que la hauteur intérieure du col 7, la partie extérieure de ce corps est cylindrique et lisse et elle vient se serrer à l'intérieur du col 7, ainsi qu'on peut le voir sur les figures. On réalise donc l'étanchéité par l'emmanchement à ce niveau, le corps de pompe épousant parfaitement le diamètre intérieur du col du récipient. On notera que le corps de pompe 3 peut être réalisé de préférence en matière thermoplastique injectée et de qualité appropriée afin de garantir une liaison intime, donc étanche, en épousant, sous contrainte élastique, la forme de l'intérieur du col du récipient.

Dans cet exemple de réalisation qui n'a aucun caractère limitatif, la partie cylindrique 15 du corps sur laquelle s'effectue le serrage se prolonge par une partie 16, de forme cylindrique, dont le diamètre extérieur est sensiblement plus faible que celui de la partie supérieure 15 du corps et, en tout cas, plus petit que le diamètre intérieur du col. Dans l'exemple de réalisation illustré par les dessins, on prévoit un épaulement 10 entre les parties supérieure 15 et inférieure 16 du corps de pompe. Un trou d'évent latéral 9 débouche sur l'extérieur, ce trou d'évent étant situé sous l'épaulement 10. La présence de ce trou d'évent permet d'assurer une mise à l'air libre de la pression de l'air qui est engendrée à l'intérieur du récipient 2 lorsqu'on effectue l'emmanchement du corps de pompe sur le col du récipient. Selon une variante, cette mise à l'air libre peut être obtenue en prévoyant une saignée extérieure qui est ménagée dans la surface cylindrique du corps de pompe et sur laquelle débouche ledit trou d'évent.

A l'intérieur du corps de pompe, le mécanisme de fonctionnement de la pompe, tend à renvoyer sous l'effet d'un ressort de rappel interne 17 la tige 8 à l'extrémité de laquelle est monté le piston 18 de la pompe, cette tige étant surmontée du poussoir de distribution 1. Afin de retenir et de positionner la tige 8 sous l'action du ressort de rappel 17, on prévoit une chemise 4 qui est emmanchée à force à l'intérieur du corps 3 et qui est surmontée d'une collerette 13 qui vient en butée sur la collerette 12 du corps 3. On peut renforcer la tenue de la chemise 4 dans le corps 3 en prévoyant des moyens d'accrochage tels que 5, par exemple en forme de crochets et de gorges en prise les uns dans les autres et prévus respectivement sur les faces en regard du corps 3 et de la chemise 4, comme on le voit clairement sur la figure 1. Afin d'assurer l'étanchéité, dans leurs parties hautes, la surface intérieure du corps 3 et la surface extérieure de la chemise 4 sont lisses et de forme cylindrique et elles sont serrantes.

La partie inférieure de la chemise 4 constitue la butée haute du mécanisme de la pompe et cette butée positionne le point haut de la course de la pompe lors du fonctionnement. Par conséquent, la hauteur de la chemise 4 constitue un facteur déterminant de la dose de produits pouvant être vaporisés par le dispositif selon l'invention.

Les dimensions ainsi que la configuration de la chemise 4 peuvent être choisies de manière que celles- ci consituent l'habillage du col du récipient.

La tige 8 qui, sous l'action du bouton poussoir 1, actionne le mécanisme de la pompe, coulisse librement à l'intérieur de la chemise 4 avec un jeu suffisant, comme on le voit sur la figure 1.

L'action d'emmanchement du corps de pompe à l'intérieur du col du récipient peut s'effectuer en appliquant une force d'appui sur la partie supérieure du poussoir de distribution 1. On notera qu'en raison de l'absence de la bague extérieure qui, dans l'état de l'art antérieur, est indispensable pour assurer l'étanchéité entre le mécanisme du corps de pompe et le récipient, le poussoir de distribution 1 peut être d'un diamètre supérieur à celui de la collerette 13 de la chemise 4 ou du corps 3 du mécanisme de pompe.

En l'absence de poussoir de distribution 1, la force nécessaire à l'emmanchement du corps de pompe sur le col du récipient peut être appliquée sur la collerette 13.

Selon l'invention, la hauteur de l'emmanchement est pratiquement égale à la hauteur intérieure du col 7 du récipient 2.

Les trois fonctions : assemblage, fermeture-retenue du mécanisme interne de la pompe et étanchéité sont obtenues, selon l'invention, de la façon suivante :
- l'assemblage est durablement consolidé par le serrage résultant de l'emmanchement du diamètre extérieur du corps 3 dans le diamètre intérieur du col 7 du récipient 2 ;
- la fermeture du corps pour retenir le mécanisme de la pompe qui est soumis à l'effort du ressort de rappel 17 est assurée par la présence de la chemise 4 qui est emmanchée à force à l'intérieur du corps et qui forme butée de serrage et d'étanchéité interne. Ainsi qu'on l'a vu ci-dessus, l'emmanchement de cette chemise 4 est effectué jusqu'à ce que la face inférieure de sa collerette 13 vienne en butée sur la face supérieure de la collerette 12 du corps 3. La retenue du mécanisme interne du corps de pompe peut être améliorée, ainsi qu'on l'a vu ci-dessus, par la présence des moyens d'accrochage 5, ce qui garantit la retenue de la chemise dans le corps, cette chemise tendant à être renvoyée vers le haut sous l'effet de l'action de rappel du ressort 17 et ;
- la fonction d'étanchéité est bien entendu assurée grâce a l'emmanchement serrant du diamètre extérieur du corps de pompe sur le diamètre intérieur du col du récipient.

Selon l'invention, on améliore l'étanchéité de la pompe par les dispositions suivantes :
- la jupe 19 qui, de façon connue, est prévue à la partie inférieure du piston 18 de la pompe comporte une lèvre 20 qui, au repos, est sous contrainte radiale, de manière à être maintenue coincée entre la partie inférieure du piston 18' en forme de collerette et l'alésage intérieur du corps de pompe. Cette disposition augmente l'étanchéité et permet également de diminuer le diamètre de la pompe en évitant par exemple la réalisation d'un élément interne du type deuxième jupe pour assurer l'étanchéité sur le piston. Le renforcement du placage de la lèvre 20 contre le corps de pompe est assuré par l'action du ressort 17 qui appuie le piston 18 sur la lèvre , ce qui permet d'obtenir un effet de coincement de la lèvre.
- l'évent 9 qui, de façon classique, est prévu au travers du corps de pompe 3 peut être positionné sous la lèvre 20, ce qui permet de supprimer les fuites éventuelles entre la chemise 4 et la partie supérieure de la jupe 19, en limitant les cheminements de fuites, grâce à une pression constante dans le récipient. On notera qu'un tel positionnement du trou d'évent est rendu possible, notamment par le fait que l'invention s'applique de préférence à des récipients de faible capacité, ce qui limite l'actionnement de la pompe à quelques dizaines de pulvérisation. Ainsi, les risques d'endommagement de lèvre 20 au passage du trou d'évent sont limités.

On notera que grâce aux dispositions selon la présente invention, la pompe peut fonctionner sans système de joint.

La partie inférieure 22 du piston 18 de la pompe est réalisée de façon à assurer une double fonction : le centrage du ressort 17 et la butée en fin de course sur la bille 23 prévue, de façon classique, dans le tube de prélèvement 6 à la partie supérieure de ce dernier. Lors de l'emmanchement, la base du piston, venant en butée sur la bille, bloque cette dernière empêchant ainsi toute remontée du liquide lors de la légère surpression due à l'emmanchement.

Le fonctionnement de cette pompe est similaire à celui des pompes à piston des dispositifs vaporisateurs-doseurs selon l'état antérieur de la technique mentionné ci-dessus et l'on ne le décrira pas à nouveau. On notera toutefois que le passage du liquide dans le canal 23 du corps de pompe, et par l'intermédiaire du canal transversal 24 peut s'effectuer indifféremment par déformation ou par soulèvement de la jupe 19.

Parmi les avantages apportés par l'invention, on peut citer notamment les suivants :
- obtention de façon simple et peu coûteuse de l'accrochage du corps de pompe sur le récipient contenant le produit à vaporiser, cet accrochage étant réalisé selon un encombrement aussi réduit que possible, contrairement au système d'accrochage classique nécessitant des bagues, ainsi qu'on l'a vu ci-dessus ;
- possibilité de montage sur des tubes échantillons. La prise en main d'un tube échantillon, pour actionner un système vaporisateur-doseur monté à son extrémité, est très délicate et, l'invention permet de réaliser une pompe présentant un fonctionement très souple, ce qui autorise ce montage ;
- l'étanchéité renforcée réalisée grâce à l'invention permet de distribuer des doses très faibles, ce qui renforce l'adaptabilité du système selon l'invention à des tubes échantillons dont la contenance est très faible (de l'ordre de 1 à 2 cm³), ce qui nécessite la présence d'une pompe, parfaitement étanche, sous peine de voir diminuer, voire disparaître le contenu du tube échantillon, en quelques semaines.

Le dispositif, selon la présente invention, s'applique de préférence aux récipients de petite capacité destinés notamment au marché de l'échantillonnage des parfums et cosmétiques. A titre d'exemple non limitatif, le corps de la pompe peut présenter un diamètre de 5 mm compatible avec un emmanchement serrant de ce corps à l'intérieur des cols des récipients en verre étiré fabriqués pour cet usage, mais dont la fermeture est à l'heure actuelle assurée par un simple bouchon rendant peu pratique l'utilisation de tels tubes échantillons. Le dispositif selon l'invention peut donc être substitué au bouchon actuel de ces tubes échantillons permettant d'assurer une restitution pulvérisée de l'échantillon de parfum ou une restitution en "noix" pour des produits à consistance visqueuse, notamment des produits cosmétiques tels que des gels, huiles, crèmes ou laits. Bien entendu, l'invention peut s'appliquer à des récipients de plus grande capacité et à des cols de diamètre plus important.

Il demeure bien entendu que la présente invention n'est pas limitée aux exemples de réalisation et/ou d'applications décrits et mentionnés ici mais qu'elle en englobe toutes les variantes telles que décrites dans les revendications

## Revendications

1. **Système doseur** pour produits liquides ou visqueux
- comportant une pompe (14) de type mécanique, positionnée dans un récipient (2) destiné à contenir le liquide à distribuer, ladite pompe (14) étant emmanchée en force dans le col (7) du récipient (2),
- le corps (3) de la pompe (14) présentant une zone d'emmanchement qui permet la fixation de la pompe (14) dans le col (7) du récipient (2) et qui se prolonge par une partie inférieure (16) de diamètre extérieur réduit,
- la partie supérieure du corps (3) de pompe étant lisse et cylindrique et se terminant par une collerette (12) qui vient en butée sur le col (7) du récipient (2),
- une chemise (4) étant également emmanchée de force dans la partie supérieure dudit corps (3) de pompe, cette chemise se terminant en sa partie supérieure par une collerette (13) venant en butée contre la collerette (12) dudit corps,
**caractérisé en ce que** la zone d'emmanchement à force du col (7) du récipient (2) est également lisse et cylindrique, de telle sorte que l'emmanchement du corps (3) de pompe dans le col (7) de récipient est serrant et assure l'étanchéité entre le corps de pompe et le col de récipient sans joint d'étanchéité,
**et en ce qu'**un trou d'évent (9) débouche sur la partie inférieure (16) dudit corps (3) de pompe pour diminuer la surpression lors du montage de la pompe (14) dans le récipient (2).

2. Système doseur selon la revendication 1, caractérisé en ce que l'on prévoit un épaulement (10), entre ladite partie cylindrique supérieure du corps (3) emmanchée à force dans ledit col et sa partie inférieure (16) de diamètre réduit, sous lequel débouche ledit trou d'évent (9).

3. Système doseur selon l'une des revendications 1 ou 2, caractérisé en ce que l'on prévoit une saignée extérieure aménagée dans la surface cylindrique extérieure du corps de pompe (3), le trou d'évent (9) débouchant sur ladite saignée.

4. Système doseur selon l'une quelconque des revendications précédentes, caractérisé en ce que l'on prévoit une ou plusieurs parties en saillie (5) sur le diamètre extérieur de ladite chemise (4), qui viennent en prise dans des logements correspondants prévus sur le diamètre intérieur du corps.

5. Système doseur selon l'une quelconque des revendications précédentes, caractérisé en ce que la partie inférieure du piston (18) de la pompe est munie d'une jupe (19) qui présente une lèvre annulaire (20) qui, au repos, est maintenue sous une contrainte radiale, ladite jupe étant coincée entre une collerette (18'), prévue à l'extrémité du piston, et l'intérieur du corps de pompe (3).

6. Système doseur selon la revendication 5, caractérisé en ce que le trou d'évent (9), prévu dans le corps de pompe, est placé sous la lèvre (20) de ladite jupe (19) lorsqu'elle est au repos, en dessous de la partie cylindrique supérieure du corps (3), dans la partie inférieure (16).

7. Système doseur selon l'une quelconque des revendications précédentes, caractérisé en ce que le piston (18) est conformé et dimensionné de manière que, lors de l'emmanchement du corps de pompe sur le col du récipient, la base dudit piston vienne en butée sur la bille (23) servant de clapet à la pompe et prévue pour obturer un tube de prélèvement (6) positionné à l'extrémité inférieure du corps de pompe.

## Claims

1. Metering system for liquid or viscous products
- comprising a pump (14) of mechanical type, positioned in a receptacle (2) intended for containing the liquid to be distributed, said pump (14) being force-fitted into the neck (7) of the receptacle (2),
- the body (3) of the pump (14) having a sleeve-fitting zone which allows the pump (14) to be fixed in the neck (7) of the receptacle (2) and which is continued by a lower part (16) of smaller external diameter,
- the upper part of the pump body (3) being smooth and cylindrical and terminating in a flange (12) which comes into bearing against the neck (7) of the receptacle (2),
- a sleeve (4) being also force-fitted into the upper part of said pump body (3), this sleeve terminating at its upper part by a flange (13) coming into bearing against the flange (12) of said body,
characterized in that the force-fitting zone of the neck (7) of the receptacle (2) is also smooth and cylindrical, in such a manner that the sleeving of the pump body (3) into the receptacle neck (7) is tight and assures leaktightness between the pump body and the neck of the receptacle without a seal,
and in that a vent hole (9) leads into the lower part (16) of said pump body (3) to reduce the excess pressure during the fitting of the pump (14) into the receptacle (2).

2. Metering system according to Claim 1, characterized in that a shoulder (10) is provided, between said upper cylindrical part of the body (3) force-fitted into said neck and its lower part (16) of reduced diameter, beneath which said vent hole (9) passes.

3. Metering system according to one of Claims 1 or 2, characterized in that an external groove is provided, formed in the outer cylindrical surface of the pump body (3), the vent hole (9) leading into said groove.

4. Metering system according to any one of the preceding Claims, characterized in that one or more projecting parts (5) are provided on the outer diameter of said sleeve (4), which come into engagement into corresponding seatings provided on the internal diameter of the body.

5. Metering system according to any one of the preceding Claims, characterized in that the lower part of the piston (18) of the pump is provided with a skirt (19) which has an annular lip (20) which, at rest, is kept under a radial stress, said skirt being jammed between a flange (18') provided at the end of the piston and the interior of the pump body (3).

6. Metering system according to Claim 5, characterized in that the vent hole (9), provided in the pump body, is situated beneath the lip (20) of said skirt (19) when it is at rest, below the upper cylindrical part of the body (3) in the lower part (16).

7. Metering system according to any one of the preceding Claims, characterized in that the piston (18) is so shaped and dimensioned that, during the fitting of the pump body onto the neck of the receptacle, the base of said piston comes into bearing on the ball (23) serving as valve for the pump and provided for obturating a sampling tube (6) positioned at the lower end of the pump body.

## Patentansprüche

1. Dosiersystem für flüssige oder viskose Produkte, umfassend
- eine mechanische Pumpe (14), angebracht in einem Behälter (2), der die zu verteilende Flüssigkeit enthält, wobei die Pumpe (14) in den Hals (7) des Behälters (2) eingepreßt ist,
- das Gehäuse (3) der Pumpe (14), das einen Einpaßbereich besitzt, der die Befestigung der Pumpe (14) im Hals (7) des Behälters (2) ermöglicht und sich in einem unteren Teil (16) mit kleinerem Außendurchmesser fortsetzt,
- wobei der obere Teil des Gehäuses (3) der Pumpe glatt und zylindrisch ist und in einem Flansch (12) endet, der auf dem Hals (7) des Behälters (2) aufsitzt, und
- eine Buchse (4), die ebenfalls in den oberen Teil dieses Pumpengehäuses (3) eingepreßt ist, wobei diese Buchse in ihrem oberen Teil in einen Flansch (13) mündet, der auf dem Flansch (12) des Gehäuses aufsitzt,
**dadurch gekennzeichnet, daß** der Einpaßbereich des Halses (7) des Behälters (2) ebenfalls glatt und zylindrisch ist, so daß beim Einpassen des Pumpengehäuses (3) in den Hals (7) des Behälters eine Pressung wirkt, wodurch zwischen Pumpengehäuse und Behälterhals ohne Dichtverbindung Dichtheit hergestellt wird,
**und daß** sich im unteren Teil (16) des Pumpengehäuses (3) eine Entlüftungsöffnung (9) befindet, um beim Anbringen der Pumpe (14) im Behälter (2) den Überdruck zu vermindern.

2. Dosiersystem nach Anspruch 1, **dadurch gekennzeichnet, daß** zwischen dem zylindrischen oberen Teil des Gehäuses (3), der in den Hals eingepreßt ist, und seinem unterem Teil (16) mit kleinerem Durchmesser ein Übergang (10) vorgesehen ist, unter welchem die Entlüftungsöffnung (9) mündet.

3. Dosiersystem nach Anspruch 1 oder 2, **dadurch gekennzeichnet, daß** ein auf der zylindrischen Außenoberfläche des Pumpengehäuses (3) angebrachter Außeneinstich vorgesehen ist, in welchen die Entlüftungsöffnung (9) mündet.

4. Dosiersystem nach einem der vorhergenden Ansprüche, **dadurch gekennzeichnet, daß** auf dem Außendurchmesser der Buchse (4) ein oder mehrere vorstehende Teile (5) vorgesehen werden, die in entsprechende Aufnahmen eingreifen, die auf dem Innendurchmesser des Gehäuses angebracht sind.

5. Dosiersystem nach einem der vorhergenden Ansprüche, **dadurch gekennzeichnet, daß** der untere Teil des Kolbens (18) der Pumpe mit einer Manschette (19) ausgestattet ist, welche eine ringförmige Lippe (20) besitzt, die in Ruhestellung unter einer radialen Spannung gehalten wird, wobei die Manschette zwischen einem am Ende des Kolbens vorgesehenen Flansch (18') und dem Inneren des Pumpengehäuses (3) festgehalten wird.

6. Dosiersystem nach Anspruch 5, **dadurch gekennzeichnet, daß** die im Pumpengehäuse vorgesehene Entlüftungsöffnung (9) unter der Lippe (20) der Manschette (19), wenn sich diese in Ruhestellung befindet, und unterhalb des zylindrischen oberen Teils des Gehäuses (3) im unteren Teil (16) angebracht ist.

7. Dosiersystem nach einem der vorhergenden Ansprüche, **dadurch gekennzeichnet, daß** der Kolben (18) derart geformt und bemessen ist, daß beim Einpassen des Pumpengehäuses in den Behälterhals die Grundfläche dieses Kolbens an der Kugel (23) anschlägt, die als Rückschlagventil dient und vorgesehen ist, um ein am unteren Ende des Pumpengehäuses angebrachtes Entnahmerohr (6) abzusperren.
